# EUROPÄISCHE PATENTANMELDUNG

(11) **EP 0 387 377 A1**
(43) Veröffentlichungstag der Anmeldung: **19.09.1990**
(21) Anmeldenummer: 89104669.0
(22) Anmeldetag: 16.03.1989
(51) Int. Cl.: F28F 27/02, F28F 9/02, F28D 7/16, B21D 53/26

(54) **Rohrbündelwärmetauscher**

(71) Anmelder: VIA Gesellschaft für Verfahrenstechnik mbH, D-40549 Düsseldorf (DE)
(72) Erfinder: Schidlowski, Horst, D-4040 Neuss (DE)
(74) Vertreter: Müller, Gerd, Dipl.-Ing.

(57) **Zusammenfassung**

Es wird ein Rohrbündelwärmetauscher (10) insbesondere für Drucklufttrockner beschrieben, der aus einem im wesentlichen zylindrischen Gehäuse (12) besteht, in dem ein oder mehrere Rohrbündel im wesentlichen senkrecht angeordnet sind, wobei die oberen Enden der einzelnen Rohre (14) des Rohrbündels von einer die Außenwände der einzelnen Rohre (14) dicht umschließenden Halteplatte (16) gehalten sind, zwischen welcher Halteplatte (16) und oberer Gehäuseabschlußwand (28 bzw. 84) eine allen Rohrenden gemeinsame Zufuhrkammer (18) für Kühlmittel oder sonstiges im wesentlichen flüssiges Wärmetauschermedium (Fluid) gebildet ist, wobei in der Zufuhrkammer (18) zwischen einem durch die obere Gehäuseabschlußwand (28) geführten Zuflußrohr (30) für das Kühlmittel oder Fluid und der Halteplatte (16) bzw. den oberen Enden der einzelnen Rohre (14) eine Durchbrüche (72) aufweisende Siebplatte (74) angeordnet ist, die auf den Enden der einzelnen Rohre (14) direkt aufliegt und deren Durchbrüche (72) den oberen Enden der einzelnen Rohre (14) zugeordnet sind und einen Querschnitt aufweisen, der klein ist im Vergleich zum Querschnitt der einzelnen Rohre (14).

## Beschreibung

Die Erfindung betrifft einen Rohrbündelwärmetauscher, insbesondere für Drucklufttrockner o. dgl., bestehend aus einem im wesentlichen zylindrischen Gehäuse, in dem ein oder mehrere Rohrbündel im wesentlichen senkrecht angeordnet sind, wobei die oberen Enden der einzelnen Rohre des Rohrbündels von einer die Außenwände der einzelnen Rohre dicht umschließenden Abdichteinrichtung gehalten sind, zwischen welcher Abdichteinrichtung und oberer Gehäuseabschlußwand oder Gehäuseabschlußdeckel eine allen Rohrenden gemeinsame Zufuhrkammer für Kühlmittel oder sonstiges im wesentlichen flüssiges Wärmetauschermedium (Fluid) gebildet ist.

Ein derartiger Rohrbündelwärmetauscher ist aus der Gebrauchsmusterschrift 87 12 815.2 der Anmelderin bereits bekannt. Bei derartigen Rohrbündelwärmetauschern gibt es Ausführungsformen, bei denen der Durchflußwiderstand der einzelnen Rohre des Rohrbündels verhältnismäßig hoch ist. So zeigt die erwähnte Druckschrift eine Ausführungsform, bei der durch eine Rohr-in-Rohr-Anordnung das Kühlmittel (im wesentlichen flüssiges Wärmetauschmedium, Fluid) gezwungen wird, durch einen Raum hindurchzufließen, der zwischen zwei ineinandergesteckten Rohren sich ergibt. Diese Art von Konstruktion hat den Vorteil, daß ein verhältnismäßig niedriger Wärmeübergangswiderstand zwischen dem Kühlmittel oder Fluid und der äußeren Rohrwandung geschaffen wird, da die Entfernung zwischen der äußeren Rohrwandung und den am weitesten entfernten Bereichen des Kühlmittels oder Fluids innerhalb des äußeren Rohres sich auf den Abstand der Außenfläche des Innenrohres zur Innenfläche des Außenrohres beschränkt. Eine weitere Erhöhung der Wärmeübergangskapazität läßt sich im übrigen dadurch erreichen, daß, z. B. gemäß der US-PS 19 61 907, siehe dort die Fig. 6 bis 11, oder auch gemäß der von der Anmelderin stammenden Gebrauchsmusterschrift G 87 12 815.2, siehe dort die Fig. 6 bis 8, daß das Wärmetauscherrohr oder das in dem Wärmetauscherrohr angeordnete zweite Rohr, das auch als Verdrängerrohr bezeichnet wird, mit wendelförmig entlang der Oberfläche verlaufenden Eindrückungen oder herausgearbeiteten Kanälen versehen wird, die beispielsweise im Querschnitt in Verbindung mit dem umhüllenden Wärmetauscherrohr bzw. dem eingesteckten Verdrängerrohr drei über den Umfang verteilte Hohlräume bilden, die ihrerseits im Verlauf des Wärmetauscherrohres wendelförmig verlaufen und dadurch dem Wärmetauschermedium einen Drall aufdrücke, der zusätzliche Verwirbelungen und Wärmetauscheffekte bewirkt.

Die Zufuhr von Kühlmittel zu derartigen Rohr-in-Rohr-Systemen erfolgte bisher z. B. mit Hilfe von Venturi-Verteilern, das sind trichterförmige Gußteile, in denen sich ein Zentralkanal in eine große Anzahl von Einzelkanälen verzweigt, an die dann die einzelnen Rohre des Rohrbündels angeschlossen werden müssen. Eine derartige Venturi-Verteileranordnung ist mechanisch recht aufwendig und in der Herstellung teuer.

In Verbindung mit einem Oberflächenkondensator ist aus der GB-PS 908 806, siehe die Fig. 7 und 8, bereits bekannt, in den Enden von Rohren, die mit einer Dampfverteilungskammer verbunden sind, Düsen mit unterschiedlichen Durchflußöffnungen anzuordnen, um die bei Dampfzufuhr unterschiedlich hohe Dampfdruckkomponente zu berücksichtigen und so eine möglichst gleichförmige Verteilung des Dampfes auf die einzelnen Wärmetauscherrohre zu ermöglichen. Wie die Fig. 8 zeigt, können diese Düsen, die als Dampfflußdämpfungseinrichtungen arbeiten, auch durch eine oberhalb der Öffnungen angeordnete Diaphragmaplatte 20 gebildet werden, die sich im wesentlichen parallel zu der Ebene der Öffnungen der Wärmetauscherrohre 13 erstrecken, welche Platte 20 mit Öffnungen 21 ausgestattet ist, die zu den einzelnen Eintrittsöffnungen der Wärmetauscherrohre ausgerichtet sind.

Auch diese Öffnungen besitzen graduell abnehmende Durchmesser, wiederum zur Steuerung des Durchflusses von Dampf.

Verdrängerrohre bei den Wärmetauscherröhren eines Wärmetauschers zeigt auch die FR-PS 584 854, dort sind auch im Bereich der Zufuhrrohranordnung Schikanen oder Prallplattenanordnungen zu erkennen.

In der DE-PS 30 11 806 wird erwähnt, daß es günstig ist, zur Druckreduzierung und Verteilung eines Kältemittels vor einem Verdampfer in einem Kältemittelkreislauf eine Vorrichtung aus Sprühdüsen vorzusehen, durch die das flüssige Kältemittel auf die inneren Rohroberflächen des Verdampfers verteilt wird. Die Druckschrift erwähnt außerdem einen Stand der Technik, gemäß der bei Wärmepumpen und Kälteanlagen zur Zuteilung des flüssigen Kältemittels auf einzelne Verdampferelemente dieses durch dosierende Bohrungen erfolgt, wobei das Druckgefälle an den Dosierungsbohrungen ausgenutzt wird.

Die verschiedenen Druckschriften zeigen, daß ein Hauptproblem darin besteht, das Kältemittel möglichst gleichförmig auf die einzelnen Wärmetauscherrohre zu verteilen, um so eine möglichst hohe Wirtschaftlichkeit zu erreichen. Die dabei im einzelnen vorgeschlagenen Anordnungen sind entweder recht kompliziert, oder für den hier angegebenen speziellen Zweck der Drucklufttrockner oder ähnlichem nicht direkt anwendbar.

Zu berücksichtigen ist auch, daß die Verteilung derartig erfolgen sollte, daß der innerhalb des Kältekreislaufs notwendige Bedarf an Gesamtkältemittel möglichst klein bleibt, um so die Kosten für das Kältemittel zu reduzieren, andererseits aber auch bei späterer Verschrottung die Aufarbeitung des Kältemittels möglichst umweltschonend und kostengünstig bewerkstelligen zu können. Es ist daher wichtig, mit möglichst einfachen konstruktiven Mitteln zu erreichen, daß sich oberhalb der Zufuhröffnungen für die einzelnen Wärmetauscherrohre ein Fluidspiegel bildet, derart, daß alle Wärmetauscherrohre möglichst gleichförmig mit Fluid versorgt werden.

Gelöst wird die Aufgabe dadurch, daß in der Zufuhrkammer zwischen einem durch die obere Gehäuseabschlußwand und dem Gehäuseabschlußdeckel geführten Zuflußrohr für das Kältemittel oder Fluid und der Abdichteinrichtung bzw. den oberen Enden der einzelnen Rohre des Rohrbündels eine Durchbrüche aufweisende Siebplatte angeordnet ist, die auf den Enden der einzelnen Rohre des Rohrbündels direkt aufliegt und deren Durchbrüche den oberen Enden der einzelnen Rohre des Rohrbündels zugeordnet sind und einen Querschnitt aufweisen, der klein ist im Vergleich zum Querschnitt der einzelnen Rohre.

Auf diese Weise wird erreicht, daß sich im Bereich dieser den einzelnen Rohren zugeordneten Durchbrüche ein Flüssigkeitsspiegel aus Fluid bildet, ohne daß zu dieser Flüssigkeitsspiegelbildung große Mengen von Fluid zusätzlich dem Kältemittelkreislauf hinzugefügt werden müßte. Dieser Flüssigkeitsspiegel stellt sicher, daß allen Wärmetauscherrohren eine im wesentlichen gleiche Fluidmenge pro Zeiteinheit zugeführt wird, so daß ein optimaler Wirkungsgrad zumindest hinsichtlich dieser Verteilung erreichbar ist. Die erfindungsgemäßen Merkmale lassen sich zudem mit einfachen Mitteln konstruktiv verwirklichen.

Um im Bereich der Austrittsöffnung des Zuflußrohres für das Kältemittel durch dessen Strömungsdruck keine Ungleichmäßigkeiten aufkommen zu lassen, ist gemäß einer Weiterbildung der Erfindung es günstig, in der Zufuhrkammer zwischen der Austrittsöffnung des Zuflußrohres und den im Bereich dieser Austrittsöffnung liegenden oberen Enden der einzelnen Rohre des Rohrbündels eine Prallplatte anzuordnen.

Es ist günstig, die Zufuhrkammer von der Abdichteinrichtung (bzw. der Siebplatte) einerseits und einer Deckelplatte andererseits zu bilden, die ausgehend von dem die Austrittsöffnung bildenden Ende des Zuflußrohrs bis zur zylindrischen Wand des Gehäuses reicht. Auf diese Weise läßt sich das Gehäuse in üblicher Weise druckdicht ausgestalten, beispielsweise dadurch, daß die Enden des zylinderartigen Gehäuses mit Klepperböden ausgestattet werden, ohne daß dadurch die Zufuhrkammer in ungünstiger Weise (da zusätzliches Kältemittel erfordernd) vergrößert wird. Diese Deckelplatte kann zwischen sich und der oberen Gehäuseabschlußwand oder Gehäuseabschlußdeckel eine von der Zufuhrkammer gasdicht getrennte Trennkammer bilden. Auch dieses Merkmal dient der Einsparung von Kältemittel. Die Trennkammer kann dabei über eine Druckausgleichsleitung mit einem Punkt im Kältemittelkreislauf verbunden sein, der einen Kältemitteldruck aufweist, der annähernd dem Druck in der Zufuhrkammer entspricht. Durch diese Maßnahme wird die Deckelplatte druckmäßig entlastet und kann daher konstruktiv einfacher ausgestaltet und gelagert werden.

Zweckmäßigerweise wird diese Druckausgleichsleitung an der Saugleitung am Ausgang des Verdampfers angeschlossen.

Als besonders einfach hat sich eine Konstruktion erwiesen, bei der die Siebplatte und die Deckelplatte von vorzugsweise am Rand und im Zentrum der Platten angeordneten Distanzstücken auf Abstand gehalten werden. Dieser Abstand dient der gleichförmigen Verteilung des Kältemittels auf die einzelnen Durchbrüche in der Siebplatte, ohne daß unnötig viel Kältemittel zu diesem Zweck benötigt wird.

Die Distanzstücke können zweckmäßigerweise von liegend angeordneten Rundrohr- oder Runddrahtstücken gebildet werden, die mit der Deckelplatte und/oder der Siebplatte verschweißt oder verlötet sind. Dadurch, daß diese Abstandsstücke die runde Form aufweisen, ist es einfacher möglich, alle in der Nähe befindlichen Durchbrüche trotz der Anordnung der Abstandsstücke freizuhalten.

Es ist sehr zweckmäßig, Siebplatte und Deckelplatte im Bereich des im Zentrum angeordneten Zufuhrrohrs von der beidseitig mit Distanzstücken versehenen Prallplatte auf Abstand zu halten. Da diese Distanzstücke kleineren Durchmesser aufweisen, ist die Gefahr des Abdeckens von Bohrungen selbst bei sehr enger Anordnung der einzelnen Wärmetauscherrohre noch weiter reduziert.

Zur Vereinfachung der Herstellung des erfindungsgemäßen Rohrbündelwärmetauschers ist es günstig, die Siebplatte durch Stanzen oder Schneiden oder Bohren zu erzeugen und die Siebplatte dann mit der Gratseite der gestanzten oder geschnittenen oder gebohrten Durchbrüche nach unten liegend anzuordnen. Auf diese Weise können die Gratbildungen belassen werden, da sie die Ausbildung des Kühlmittelspiegels auf der Siebplatte nicht behindern, da sie auf der anderen Seite liegen.

Die Abdichteinrichtung, die Siebplatte wie auch die Deckelplatte werden zweckmäßigerweis mit der zylindrischen Innenwand des Gehäuses verschweißt, was insbesondere dann gilt, wenn die Materialien, aus denen diese Platten und das Gehäuse bestehen, Stahlblech ist. Stahlblech kann hier gewählt werden, da es bei diesen Bauteilen nicht auf einen besonders hohen Wärmeübergang ankommt. Außerdem ist übliches Kältemittel ölhaltig und schützt so die blanke Stahloberfläche gegen Rost. Demgegenüber wird man die Wärmetauscherrohre (wegen besserem Wärmeübergang) und die darin enthaltenen Verdrängerrohre (in Anpassung an die Wärmetauscherrohre: gleicher Wärmeausdehnungskoeffizient) aus Kupfer fertigen und diese Kupferrohre in die eine Platte bildende Abdichteinrichtung einlöten. Die Enden der Wärmetauscherrohre wird man dabei geringfügig über die obere Fläche der die Abdichteinrichtung bildende Rohrplatte in das Lumen der Zufuhrkammer herausstehen lassen, um so ein genaues Aufliegen der Siebplatte auf den Rohrenden auch dann zu ermöglichen, wenn die Rohrplatte nicht exakt gearbeitet ist.

Aus Gründen der Ersparnis von Kühlmittel ist es dabei günstig, die Wärmetauscherrohre mit solchen Verdrängerkörpern auszustatten, die aus Hohlrohr gebildet und an ihrem oberen Ende verschlossen sind, wobei die Verdrängerkörper aus an dem verschlossenen Ende an zumindest drei umfangsverteilten Stellen eingedrückten Rohren bestehen und wobei das eingedrückte Ende mit seinen Stirnkanten zur Stirnkante des zugehörigen Wärmetauscherrohres fluchtet oder geringfügig darunter bleibt.

Die Bohrungen der Siebplatte sollten dabei einen Durchmesser aufweisen, der größer ist als die doppelte Wandstärke der Verdrängerrohre, und der Mittelpunkt der Bohrung der Siebplatte und die Achse des zugehörigen Wärmetauscherrohres und damit auch der Sternmittelpunkt des zusammengedrückten Endes des Verdrängerrohres sollten fluchten. Auf diese Weise wird erreicht, daß das durch die Bohrung hindurchtretende Kältemittel im wesentlichen gleichförmig auf die drei (oder mehr) von dem Verdrängerrohr gebildeten wendelförmigen Laufkanäle verteilt wird.

Andererseits ist es günstig, wenn der Querschnitt der Bohrungen der Siebplatte wiederum kleiner ist als der zwischen Wärmetauscherrohr und Verdrängerrohr gebildete Querschnitt. Der hauptsächliche Druckabfall entsteht dann an der Bohrung und nicht im Bereich des Wärmetauscherrohres, so daß im Wärmetauscherrohr im wesentlichen gleichförmige Temperatur herrscht und dadurch auch eine höhere Effektivität erreichbar ist.

Aus konstruktiven Gründen ist es zweckmäßig, zumindest ein Wärmetauscherrohr durch ein Kondensatableitrohr zu ersetzen, das am oberen Ende verschlossen ist und sich durch den Boden des Gehäuses hindurch nach außen erstreckt, wobei im Bereich des Kondensatsammelbereiches innerhalb des Druckluftraums ein Durchbruch vorhanden ist, der in das Lumen des Kondensatableitrohrs führt. Auf diese Weise läßt sich ohne zusätzlichen mechanischen Aufwand eine wirksame Kondensatableitung erreichen.

Der Abstand zwischen den zur Zufuhrkammer weisenden Oberflächen von Siebplatte und Deckelplatte sollte in der gleichen Größenordnung liegen wie der innere Radius der einzelnen Rohre des Rohrbündels. Es hat sich gezeigt, daß dieser Abstand ausreicht, um eine gleichförmige Verteilung des Kältemittels über die einzelnen Wärmetauscherrohre zu erreichen, andererseits der dafür notwendige zusätzliche Kältemittelaufwand sehr gering bleibt.

Die beiden Abstände der Prallplattenoberflächen von der Oberfläche von Siebplatte bzw. Deckelplatte sollte dabei annähernd gleich sein und jeweils größenordnungsmäßig ein Drittel des Abstandes zwischen den Oberflächen von Prallplatte und Deckelplatte betragen. Diese Größenverhältnisse haben sich als besonders wirksam erwiesen, außerdem erleichtert dies den konstruktiven Aufbau der Anordnung.

Die Erfindung wird nachfolgend anhand eines Ausführungsbeispiels näher beschrieben, das in den Figuren dargestellt ist.

Es zeigt:
Fig. 1 in einer entlang der Linie I-I der Fig. 2 geschnittenen Seitenansicht einen Rohrbündelwärmetauscher mit erfindungsgemäßem Aufbau;
Fig. 2 eine Schnittansicht entlang der Linie II-II der Fig. 1;
Fig. 3 in einer Axialschnittansicht eine Einzelheit im Bereich "X" der Fig. 1 zur Darstellung der Art des Auflötens des Rohrendes des Kühlmittelzufuhrrohres auf der Deckelplatte;
Fig. 4 in einer Axialschnittansicht eine Einzelheit im Bereich "Y" der Fig. 1 zur Darstellung des mit einer Kappe verschlossenen Kondensatableitrohres;
Fig. 5 in einer Axialschnittansicht eine Einzelheit im Bereich von "Z" der Fig. 1 zur Darstellung der fluchtenden Anordnung von Bohrung und Wärmetauschrohrmitte; und
Fig. 6a, 6b in einer teilweisen Axialschnittansicht (6a) bzw. Draufsicht (6b) eine Einzelheit im Bereich von "Z" der Fig. 1 zur Darstellung des eingedrückten Verdrängerrohrendes.

In Fig. 1 ist in einer entlang der Linie I-I der Fig. 2 teilweise geschnittenen Seitenansicht ein Rohrbündelwärmetauscher 10 dargestellt, dessen langgestreckter Mittelteil zur besseren Darstellung von unterem und oberem Ende weggebrochen wurde. Der Wärmetauscher 10 besteht aus einem im wesentlichen zylindrischen Gehäuse 12, in dem aus Wärmetauscherrohren 14 aufgebaute Rohrbündel angeordnet sind, wobei in Fig. 1 nur drei derartige Wärmetauscherrohre dargestellt sind. Die Wärmetauscherrohre 14 werden von einer plattenförmigen Halteeinrichtung 16 umgriffen, welche Halteplatte 16 einerseits die Wärmetauscherrohre 14 an ihren oberen Enden hält, andererseits diese auch dicht umschließt. Die Halteplatte 16 teilt das Gehäuse 12 in einen Kühlmittelzufuhrraum 18 und einen Druckluftraum 20 und ist in geeigneter Weise, beispielsweise mittels einer umbördelten Kante 22 an der Innenwand 24 des Gehäuses 12 gehalten, beispielsweise durch Verlöten mittels Lötnaht 26, wobei üblicherweise das Gehäuse aus Stahlblech und die Halteplatte aus Kupferblech gefertigt sind, beispielsweise mit einer Dicke zwischen 1 und 3 mm bei üblichen Gehäusegrößen.

Die Zufuhr des Kältemittels, beispielsweise Kältemittel R22 oder R12, erfolgt über ein im Dom 28 des Gehäuses 12 angeordnetes Zufuhrrohr 30.

Fig. 1 läßt auch das untere Ende des Rohrbündelwärmetauschers 10 erkennen, wobei in ähnlicher Weise wie am oberen Ende eine plattenförmige Halteeinrichtung 116 die unteren Enden der Wärmetauscherrohre 14 dicht umschließt und in analoger Weise an der Innenfläche des zylindrischen Gehäuses 12 befestigt ist. Auch trennt die untere Halteplatte 116 den Druckluftraum 20 von dem Kältemittelabfuhrraum 118, von dem das Kältemittel über einen Abzugstutzen 32 abgezogen werden kann, um nach entsprechendem erneuten Wärmeenergieentzug in einem Kreislauf am Zufuhrrohr 30 wieder zugeführt zu werden.

Zur Steuerung des Kältemittelumlaufes kann eine Sensoreinrichtung dienen, die die Temperatur (oder den Druck) des im Kältemittelabfuhrraum 118 sich sammelnden Kältemittels aufweist, wobei ein derartiger Sensor über einen Durchbruch 34 in das Gehäuse 12 eingeschoben werden kann. Zu trocknende Druckluft wird über den Druckluftzuführstutzen 36 in den Drucklauftraum 20 eingeführt und strömt, durch hier nicht dargestellte, wechselseitig angeordnete Umlenkplatten mäanderförmig hin und her geleitet, in Gegenstromrichtung zur Kältemittelströmungsrichtung nach oben und wird dabei durch die Oberfläche der von Kältemittel durchflossenen Wärmetauscherrohre 14 bis auf eine Temperatur von nahe 0° C bei Austritt aus dem Druckluftabzugsstutzen 40 abgekühlt. In der Druckluft enthaltene Feuchtigkeit kondensiert infolge der Temperaturerniedrigung und schlägt sich auf den Außenflächen der Wärmetauscherrohre 14 sowie auf den Umlenkplatten und den Innenwänden des Gehäuses 12 nieder und läuft nach unten bis zur Platte 116, wo sie mittels eines Kondensatableitrohrs 42 abgezogen wird, welches Kondensatableitrohr 42 anstelle eines der vielen Wärmetauscherrohre 14 angeordnet ist und gleichen Aufbau (abgesehen von dem hier nicht vorhandenen noch zu beschreibenden Verdrängerkörper) aufweist, aber bis durch den unteren Boden (dem sogenannten Klöpperboden) 38 druckdicht hindurchreicht und im Bereich der Oberseite der Halteplatte 116 ein oder mehrere Durchbrüche 43 aufweist, durch die Kondensat abfließen kann, siehe die Pfeile 45. Damit in dieses Rohr kein Kältemittel eindringen kann, ist es am oberen Ende, das, ähnlich wie die Wärmetauscherrohre 14 noch in den Kühlmittelzufuhrraum 18 hineinragt, mit einer Kappe 47 verschlossen, siehe Fig. 4, wobei diese Kappe eingeschweißt oder eingelötet sein kann. Siehe dazu auch den mit "Y" dargestellten Bereich in Fig. 1.

Die Konstruktion der Wärmetauscherrohre ist zweckmäßigerweise so ausgebildet, wie es beim Stand der Technik (G 87 12 815.2) näher beschrieben wird. Abweichend davon ist jedoch das obere Ende der Wärmetauscherrohre ausgestaltet, siehe den Bereich "Z" in Fig. 1 sowie die zugehörige Teildarstellung der Fig. 5 und 6a, 6b. Wie beim Stand der Technik besitzt zwar die plattenförmige Halteeinrichtung oder Halteplatte 16 ein Bündel von Wärmetauscherrohren 14, von denen hier nur drei dargestellt sind, wobei das Wärmetauscherrohr 14 ein äußeres Rohr 44 aufweist, das mit seinem oberen Ende in einer entsprechenden Bohrung der Halteplatte 16 dicht eingesetzt ist, siehe insbesondere Fig. 5, wobei die Dichtheit durch z. B. eine Lötung, Bezugszahl 49, verwirklicht werden kann. Dadurch wird der Raum 20 vom Raum 18 gasdicht abgeschlossen und gleichzeitig das äußere Rohr 44 gehalten. Innerhalb des äußeren Rohres 44 ist ein Verdrängerkörper 46 eingeschoben, der das Lumen des äußeren Rohres 44 über seine im wesentlichen ganze axiale Länge auf einen annähernd ringförmigen Bereich angrenzend zur inneren Wandung des äußeren Rohres 44 verringert, siehe Bezugszahl 48 in Fig. 6a. Um einen gleichförmigen Ab stand des Verdrängerkörpers 46 von der Innenfläche des Wärmetauscherrohres 44 zu erreichen, kann das Wärmetauscherrohr 44 entsprechende Eindrückungen aufweisen, wie es auch bei der US-PS 19 61 907 sowie bei der Gebrauchsmusterschrift 87 12 815.2 dargestellt ist, oder aber die Verdrängerkörper weisen entsprechende Vorsprünge auf, siehe beispielsweise die FR-PS 584 854.

Aus Gewichts- und Materialersparnisgründen ist der Verdrängerkörper 46 vorzugsweise wiederum ein Rohr, wie insbesondere Fig. 6a erkennen läßt, das aber, damit kein unerwünschter Strömungsnebenschluß oder ein sich mit Kältemittel füllender Hohlraum entsteht, an irgendeiner Stelle seiner Längserstreckung abgedichtet sein muß, vorzugsweise am oberen Ende (dadurch entfällt der genannte Hohlraum) durch Zusammendrücken bestimmter Wandteile 50, 52, 54. Während bei der GM 87 12 815.2 wie auch bei der FR-PS 584 854 das Zusammendrücken derart erfolgt, daß sich ein flaches, breites Ende ergibt, das eine Erstreckung aufweist, die größer ist als die Innendurchmessererstreckung des Wärmetauscherrohres, so daß dies breitgedrückte Ende gleichzeitig einen Anschlag bildet, so daß ein Hineinrutschen des Verdrängerrohrs in das Wärmetauscherrohr nicht eintritt, ist bei der vorliegenden Konstruktion die Eindrückung an drei um jeweils 120° versetzten Bereichen vorgenommen, derart, daß der zusammengedrückte Bereich einen Stern bildet, wie Fig. 6b deutlich werden läßt. Durch diese Sternform läßt sich das zusammengedrückte Ende vollständig in das Wärmetauscherrohr einschieben, siehe Fig. 6a. Dabei ist vorteilhaft, wenn das obere Ende 56 des Wärmetauscherrohres 44 keine nach innen vorspringende Wendelung 58 aufweist, wie sie in den Fig. 7 und 8 des Standes der Technik dargestellt ist, sondern glatt ist und zwar über eine solche Erstreckung 58, daß sie den Eindrückungsbereich des Verdrängerrohrs 46, siehe Bezugszahl 60 in Fig. 6a, passend aufnehmen kann. Auf diese Weise läßt sich einerseits erreichen, daß das Verdrängerrohr 46 nicht über die obere Stirnkante 64 des Wärmetauscherrohrs 44 hinausragt, andererseits aber auf den beginnenden wendel förmigen Eindrückungen 62 am unteren Ende des Bereiches 58 sich mit dem unteren Ende der Eindrückung, Bezugszahl 66, das hier einen etwas größerem Durchmesser als das eigentliche Verdrängerrohr 46 aufweist, abstützen kann. Alternativ kann die Abstützung auch einfach durch die Tatsache erfolgen, daß sich die beim Eindrücken nach außen gepreßten Bereiche des unteren Endes des Eindrückungsbereiches 60, bzw. 66, mit dem Innenbereich des oberen Endes des Wärmetauscherrohres 44 verklemmen. Die Eindrückung besitzt im übrigen eine oben sich etwas verjüngende Form, siehe den Spalt 68, so daß eine gewisse Kommunikationsverbindung zwischen den drei Einfließräumen, gebildet durch die Eindrückungen 50, 52, 54, Fig. 6b, hergestellt wird, was einer Verteilung des hier zufließenden Kältemittels auf die durch die wendelförmigen Eindrückungen entstehenden drei Strömungskanäle Einfluß hat. In diesem Zusammenhang sei wiederum auf die G 87 12 815.2 verwiesen, wo dargestellt ist, daß durch diese Wendelung zum einen eine bis zu 30 % vergrößerte Wärmetauschoberfläche entsteht, gleichzeitig drei gleichmäßig über den Radialumfang verteilte Teilbereiche geschaffen werden, die dem Kühlmedium bei seinem Durchströmen des Wärmetauscherrohres 14 eine Zentrifugalkraft und Verwirbelung aufdrücken, die eine zusätzliche Sicherheit gegen störendes Haftenbleiben von Blasen an der Innenwand des Wärmetauscherrohres 14 ergibt.

Diese Verteilfunktion auf die drei genannten Kanäle kann auch dadurch erreicht werden, daß die obere Stirnkante 70 des Verdrängerrohrs etwas unterhalb der Stirnkante 64 des Wärmetauscherrohrs 44 endet, wie in Fig. 6a gestrichelt dargestellt. Alternativ kann die zu diesem Wärmetauscherrohr 44 gehörige düsenartige Bohrung 72, die sich in einer noch näher zu beschreibenden Siebplatte 74 befindet, einen Durchmesser aufweisen, der größer ist als die doppelte Wandstärke des Verdrängerrohres, wobei zudem die Bohrung 72 zu dem Sternpunkt bzw. Mittelpunkt des Verdrängerrohrs, Achse 76 genau fluchten sollte. In diesem Falle überdeckt der Querschnitt der Öffnung 72 jeweils einen Teil der drei Bereiche 50, 52, 54 des Ver drängerrohrs.

Die bereits erwähnte Siebplatte 74 ist eine mit Durchbrüchen 72 versehene Platte 74, die an den oberen Enden 64 der einzelnen Wärmetauscherrohre 14 des Rohrbündels angeordnet ist, wobei die einzelnen Durchbrüche 72 den einzelnen Wärmetauscherrohren 44 des Rohrbündels zugeordnet sind (vorzugsweise, wie bereits erwähnt, fluchtend), wobei die Durchbrüche 72 einen Querschnitt aufweisen, der klein ist im Vergleich zum Querschnitt der einzelnen Wärmetauscherrohre 44, ggf. selbst unter Berücksichtigung der eingeschobenen Verdrängerkörper 46. Diese vorzugsweise wiederum aus Stahlblech bestehende Siebplatte 74 ist, wie auch die Halteplatte 16, mit der zylindrischen Innenwand des Gehäuses 12 verschweißt, siehe Bezugszahl 80. Diese Verschweißung muß nicht absolut dicht sein, ebenso wenig wie die Platte 74 bezüglich der Stirnkanten 64 der einzelnen Wärmetauscherrohre 44 abdichtend verbunden sein muß. Durch eventuell verbleibende Spalte hindurchtretendes Kältemittel vergrößert lediglich geringfügig den benötigten Kältemittelvorrat, welcher Vorrat aber durch entsprechend geringes Überstehen der einzelnen Wärmetauscherrohre 44 über der Oberfläche 82 der Halteplatte 16 klein gehalten werden kann, wodurch entsprechend der Spaltraum 83 zwischen den Platten 16 und 74 klein bleibt.

Fig. 1 läßt erkennen, daß oberhalb der Siebplatte 74 eine weitere Platte 84 vorgesehen ist, die zusammen mit der die Abdichteinrichtung bildenden Halteplatte 16 bzw. der mit dieser zusammenwirkenden Siebplatte 74 das Volumen der Zufuhrkammer 18 durch Deckelwirkung stark verkleinert, und daher auch Deckelplatte genannt wird. Durch diese Deckelplatte 84 wird der zwischen dieser Platte 84 und dem Dom 28 gebildete Raum 86 abgetrennt, so daß der mit Kältemittel zu füllende Raum stark verkleinert wird und dadurch eine Kältemitteleinsparung erreichbar ist. Die Deckelplatte ist so angeordnet, daß sie von der Austrittsöffnung 78 des Zuflußrohrs 30 ausgeht und bis zur zylindrischen Wand 24 des Gehäuses 12 reicht und dort dicht angeschweißt ist, Bezugszahl 88. Diese Austrittsöffnung 78 kann von der Platte 84 selbst gebildet sein, wie Fig. 3 zeigt, wobei das aufgebördelte Rohrende des Rohrs 30 auf die Deckelplatte 84 beispielsweise aufgelötet ist, wobei auf Fluchtung zwischen Rohrachse und Bohrungsmittelpunkt geachtet werden sollte. Um einen durch Staudruck zu hohen Durchfluß von Kältemittel durch die Wärmetauscherrohre im Bereich des Zuflußes der Öffnung 78 und damit Ungleichmäßigkeiten zu vermeiden, kann vorteilhafterweise in der Zufuhrkammer 18 zwischen der Austrittsöffnung 78 des Zuflußrohres 30 und den im Bereich dieser Austrittsöffnung liegenden oberen Enden der einzelnen Wärmetauscherrohre 14 noch eine Prallplatte 90 vorgesehen sein, die etwa den dreifachen Durchmesser besitzt wie das Zufuhrrohr 30 bzw. die Austrittsöffnung 78, um so einerseits sicher zu verhindern, daß noch merklicher Staudruck an den darunter liegenden Zuflußöffnungen 72 für die einzelnen Wärmetauscherrohre 14 entsteht, andererseits aber keine zu starke Abdämpfung in dem Bereich unterhalb der Prallplatte auftritt.

Um die Belastung dieser Deckelplatte 84 gegenüber dem im Kältemittelzufuhrraum 18 befindlichen Kältemitteldruck zu verringern und insbesondere ein Ausbeulen nach außen zu unterbinden, ist es zweckmäßig, den Raum 86 über eine Druckausgleichsleitung 92 mit einem Punkt im Kältemittelkreislauf zu verbinden, der einen Kältemitteldruck aufweist, der annähernd dem Druck in der Zufuhrkammer 18 entspricht. Dies kann beispielsweise dadurch geschehen, daß die Druckausgleichsleitung 92 an die Saugleitung am Ausgang des Verdampfers angeschlossen wird. Im übrigen ist es günstig, den Abstand zwischen der Siebplatte 74 und der Deckelplatte 84 möglichst konstant zu halten, was dadurch geschehen kann, daß vorzugsweise am Rand und im Zentrum Distanzstücke 94, 96, 98 angeordnet werden. Günstig ist es, die Distanzstücke von liegend angeordneten Rundrohrstücken oder Runddrahtstücken zu bilden, beispielsweise Schweißdrahtstücken, die im Falle der Distanzstücke 94 einen Durchmesser von z. B. 3 mm aufweisen können, im Falle der Distanzstücke 96 und 98 einen Durchmesser von 1 mm. Die Distanzstücke 96, 98 halten dabei zwischen sich die Prallplatte 90, die ihrerseits eine Blechplatte mit einem Dickenwert von 1 mm aufweisen kann, so daß der Gesamtabstand zwischen Prallplatte 90 und Abstandsstücken 96, 98 wiederum 3 mm aufweist, so daß insgesamt die die Zufuhrkammer 18 begrenzenden Oberflächen stets einen Abstand von 3 mm voneinander aufweisen. Selbstverständlich kann dieser Abstand auch einen anderen Wert aufweisen, falls dies zweckmäßig erscheint, so daß die angegebenen Maße nur Beispiele darstellen. Diese Distanzstücke sind zweckmäßigerweise mit der Deckelplatte 84 und/oder der Siebplatte 74 verschweißt, wobei durch den runden Querschnitt die Auflage dieser Distanzstücke auf der Siebplatte nur linienförmig ist (falls nicht eine Schweißnaht hinzu kommt), so daß die Gefahr des Zudeckens von Öffnungen 72 selbst bei ungenauer Anordnung vernachlässigbar klein wird. Das gilt selbst bei sehr enger Anordnung von Wärmetauscherrohren 14 und zugehörigen Bohrungen 72, wie die Fig. 2 erkennen läßt. Üblicherweise genügen jeweils drei Abstandsstücke 94 am Umfang der Platten 84 bzw. 74 sowie zweimal drei Distanzstücke 96 bzw. 98 im Zentrum dieser Platten. Aus Gründen der Verteilung der Bohrungen 72 ist es günstig, die in Fig. 2 dargestellte Anordnung zu wählen, also zwei Distanzstücke um 90° versetzt und das dritte Distanzstück im Abstand von 135° dazu symmetrisch anzuordnen. Die Länge dieser Distanzstücke, Bezugszahl 95 bzw. 97, sollte mindestens doppelt so groß sein wie der Durchmesser des jeweiligen Distanzstückes, um einerseits ein bequemes Anschweißen zu ermöglichen, andererseits die Gefahr des Zudeckens von Bohrungen 72 nicht zu erhöhen.

Die Siebplatte 74 kann mit den Bohrungen 72 dadurch versehen werden, daß ein entsprechendes Stanzwerkzeug die Bohrungen erzeugt, oder aber auch durch Bohren, wobei der entsprechend entstehende Bearbeitungsgrat des Materials nach unten liegend angeordnet werden sollte, um so das Einfließen des auf der Oberfläche des Siebrohrs 74 befindlichen Kältemittels in die Bohrungen 72 nicht zu behindern. Die Gratbildung wird im allgemeinen so gering sein, daß ein störendes Zusammenwirken mit der Stirnfläche 70 des Verdrängerrohrs nicht eintreten wird.

Der Abstand zwischen der zur Zufuhrkammer weisenden Oberflächen von Siebplatte 74 und Deckelplatte 84 sollte dabei in der gleichen Größenordnung liegen, wie der innere Radius der einzelnen Rohre (ohne Verdrängerrohr) des Rohrbündels. Dies ergibt einerseits ausreichend Raum zur Verteilung des Kältemittels auf die einzelnen Öffnungen 72 und begrenzt andererseits den von Kältemittel zu füllenden Raum und damit die einzufüllende Menge an Kältemittel. Die beiden Abstände der Prallplattenoberflächen von den Oberflächen von Siebplatte bzw. Deckplatte sollten andererseits annähernd gleich sein und jeweils größenordnungsmäßig ein Drittel des Abstandes zwischen den Oberflächen von Prallplatte und Deckelplatte betragen, was sich als strömungstechnisch günstig erwiesen hat, weil es einerseits zu einer verhältnismäßig gleichförmigen Verteilung in allen Richtungen, ausgehend vom Zentrum des Zufuhrrohrs 30, führt, andererseits den unterhalb der Prallplatte liegenden Öffnungen ausreichend Raum zum Erlangen von Kältemittel beläßt.

## Patentansprüche

1. Rohrbündelwärmetauscher (10), insbesondere für Drucklufttrockner o. dgl., bestehend aus einem im wesentlichen zylindrischen Gehäuse (12), in dem ein oder mehrere Rohrbündel im wesentlichen senkrecht angeordnet sind, wobei die oberen Enden der einzelnen Rohre (14) des Rohrbündels von einer die Außenwände der einzelnen Rohre (14) dicht umschließenden Abdichteinrichtung (16) gehalten sind, zwischen welcher Abdichteinrichtung (16) und oberer Gehäuseabschlußwand oder Gehäuseabschlußdeckel (28) eine allen Rohrenden gemeinsame Zufuhrkammer (18) für Kühlmittel oder sonstiges im wesentlichen flüssiges Wärmetauschermedium (Fluid) gebildet ist, dadurch gekennzeichnet, daß in der Zufuhrkammer (18) zwischen einem durch die obere Gehäuseabschlußwand oder den Gehäuseabschlußdeckel (28) geführten Zuflußrohr (30) für das Kältemittel oder Fluid und der Abdichteinrichtung (16) bzw. den oberen Enden (64) der einzelnen Rohre (14) des Rohrbündels eine Durchbrüche (72) aufweisende Siebplatte (74) angeordnet ist, die auf den Enden (64) der einzelnen Rohre (14) des Rohrbündels direkt aufliegt und deren Durchbrüche (72) den oberen Enden (64) der einzelnen Rohre (14) des Rohrbündels zugeordnet sind und einen Querschnitt aufweisen, der klein ist im Vergleich zum Querschnitt der einzelnen Rohre (14).

2. Rohrbündelwärmetauscher nach Anspruch 1, dadurch gekennzeichnet, daß in der Zufuhrkammer (18) zwischen der Austrittsöffnung (78) des Zuflußrohres (30) und den im Bereich dieser Austrittsöffnung (78) liegenden oberen Enden (64) der einzelnen Rohre (14) des Rohrbündels eine Prallplatte (90) angeordnet ist.

3. Rohrbündelwärmetauscher nach Anspruch 1 oder 2, dadurch gekennzeichnet, daß die Zufuhrkammer (18) von der Abdichteinrichtung (16) bzw. Siebplatte (74) einerseits und einer Deckelplatte (84) andererseits gebildet ist, die ausgehend von der Austrittsöffnung (78) des Zuflußrohrs (30) bis zur zylindrischen Wand (24) des Gehäuses (12) reicht.

4. Rohrbündelwärmetauscher nach Anspruch 3, dadurch gekennzeichnet, daß die Deckelplatte (84) zwischen sich und oberer Gehäuseabschlußwand oder Gehäuseabschlußdeckel (28) eine von der Zufuhrkammer (18) gasdicht getrennte Kammer bildet.

5. Rohrbündelwärmetauscher nach Anspruch 4, dadurch gekennzeichnet, daß die abgetrennte Kammer (86) über eine Druckausgleichsleitung (92) mit einem Punkt im Kältemittelkreislauf verbunden ist, der einen Kältemitteldruck aufweist, der annähernd dem Druck in der Zufuhrkammer (18) entspricht.

6. Rohrbündelwärmetauscher nach Anspruch 5, dadurch gekennzeichnet, daß die Druckausgleichsleitung (92) an der Saugleitung am Ausgang des Verdampfers angeschlossen ist.

7. Rohrbündelwärmetauscher nach einem der Ansprüche 3 bis 6, dadurch gekennzeichnet, daß die Siebplatte (74) und die Deckelplatte (84) von vorzugsweise am Rand und im Zentrum der Platten angeordneten Distanzstücken (94, 96, 98) auf Abstand gehalten werden.

8. Rohrbündelwärmetauscher nach Anspruch 7, dadurch gekennzeichnet, daß die Distanzstücke (94, 96, 98) von liegend angeordnetem Rundrohr- oder Runddrahtstücken gebildet werden, die mit den Deckelplatte (84) und/oder der Siebplatte (74) verschweißt oder verlötet sind.

9. Rohrbündelwärmetauscher nach einem der Ansprüche 3 bis 8, dadurch gekennzeichnet, daß die Siebplatte (74) und die Deckelplatte (84) im Bereich des im Zentrum angeordneten Zufuhrrohrs (30) von der beidseitig mit Distanzstücken (96, 98) versehenen Prallplatte (90) auf Abstand gehalten werden.

10. Rohrbündelwärmetauscher nach einem der Ansprüche 1 bis 9, dadurch gekennzeichnet, daß die Siebplatte (74) durch Stanzen oder Schneiden erzeugt ist und mit der geraden Seite der gestanzten bzw. geschnittenen (gebohrten) Durchbrüche nach unten liegend angeordnet ist.

11. Rohrbündelwärmetauscher nach einem der Ansprüch 3 bis 10, dadurch gekennzeichnet, daß Abdichteinrichtung (16), Siebplatte (74) und Deckelplatte (84) jeweils mit der zylindrischen Innenwand (24) des Gehäuses (12) verschweißt sind.

12. Rohrbündelwärmetauscher nach einem der Ansprüche 1 bis 11, wobei die Abdichteinrichtung eine Halteplatte (16) mit über die gesamte Halteplattenfläche verteilten eingelöteten Wärmetauscherrohren (14) ist, und wobei die Enden der Wärmetauscherrohre (14) geringfügig über die obere Fläche der Halteplatte (16) in das Lumen der Zufuhrkammer (83) hineinragen, und wobei die Wärmetauscherrohre (14) mit Verdrängerkörpern (46) ausgestattet sind, die aus Hohlrohr gebildet und an ihrem oberen Ende verschlossen sind, dadurch gekennzeichnet, daß die Verdrängerkörper (46) aus an dem verschlossenen Ende an zumindest drei am Umfang verteilten Stellen eingedrückten Rohren bestehen, und daß das eingedrückte Rohrende mit seinen Stirnkanten (70) zur Stirnkante (64) des zugehörigen Wärmetauscherrohres (44) fluchtet oder geringfügig darunter bleibt.

13. Rohrbündelwärmetauscher nach Anspruch 12, dadurch gekennzeichnet, daß das den Verdrängerkörper umgebende und mit diesem das Wärmetauscherrohr bildende Außenrohr (44) unterhalb des eingedrückten Endes des Verdrängerrohrs mehrere, vorzugsweise drei wendelförmig entlang dem Außenrohr (44) verlaufende Eindrückungen (62) aufweist.

14. Rohrbündelwärmetauscher nach Anspruch 12 oder 13, dadurch gekennzeichnet, daß die Bohrungen (72) der Siebplatte (74) einen Durchmesser aufweisen, der größer ist als die doppelte Wandstärke der Verdrängerrohre, und daß der Mittelpunkt der Bohrung (72) zur Achse des zugehörigen Wärmetauscherrohres und damit zu dem Eindrückungssymmetriepunkt fluchtet.

15. Rohrbündelwärmetauscher nach Anspruch 14, dadurch gekennzeichnet, daß der Querschnitt der Bohrungen (72) der Siebplatte (74) kleiner ist als der zwischen dem Verdrängerrohr (46) und dem umhüllenden Rohr (44) gebildete Querschnitt.

16. Rohrbündelwärmetauscher nach einem der Ansprüche 1 bis 15, dadurch gekennzeichnet, daß ein Wärmetauscherrohr (14) ersetzt ist durch ein Kondensatableitrohr (42), das an seinem oberen Ende verschlossen ist und sich durch den Boden (38) des Gehäuses (12) hindurch nach außen erstreckt und daß im Kondensatsammelbereich innerhalb des Druckluftraums (20) ein in das Lumen des Kondensatableitrohrs führender Durchbruch (43) vorgesehen ist.

17. Rohrbündelwärmetauscher nach einem der Ansprüche 3 bis 16, dadurch gekennzeichnet, daß der Abstand zwischen den zur Zufuhrkammer (18) weisenden Oberflächen von Siebplatte (74) und Deckelplatte (84) in der gleichen Größenordnung liegt wie der innere Radius der einzelnen Außenrohre (44) des Rohrbündels.

18. Rohrbündelwärmetauscher nach Anspruch 17, dadurch gekennzeichnet, daß die beiden Abstände der Prallplattenoberflächen von der Oberfläche von Siebplatte (74) bzw. Deckelplatte (84) annähernd gleich sind.
